# EUROPÄISCHE PATENTSCHRIFT

(11) **EP 1 216 343 B1**
(45) Veröffentlichungstag und Bekanntmachung des Hinweises auf die Patenterteilung: **17.12.2003**
(21) Anmeldenummer: 00967412.8
(22) Anmeldetag: 26.09.2000
(51) Int. Cl.: E21C 35/197, E21C 35/187

(54) **EINRICHTUNG ZUM LÖSBAREN FESTLEGEN EINES RUNDSCHAFTMEISSELS IN EINER MEISSELBÜCHSE**
DEVICE FOR DETACHABLY FIXING A ROUNDED-SHAFT TOOL INTO A TOOL BUSHING
DISPOSITIF POUR FIXER DE MANIERE LIBERABLE UN OUTIL A TIGE CYLINDRIQUE DANS UNE DOUILLE D'OUTIL

(30) Priorität: 28.09.1999 AT 166299
(43) Veröffentlichungstag der Anmeldung: 26.06.2002
(73) Patentinhaber: VOEST-ALPINE Bergtechnik Gesellschaft m.b.H, 8740 Zeltweg (AT)
(72) Erfinder: GERER, Roman, A-8740 Zeltweg (AT); PICHLMAIR, Friedrich, A-8740 Zeltweg (AT)
(74) Vertreter: Haffner, Thomas M., Dr.
(86) Internationale Anmeldenummer: AT0000257
(87) Internationale Veröffentlichungsnummer: WO01023708

(56) Entgegenhaltungen:
- DE-A- 3 401 243
- US-A- 3 519 309
- US-A- 3 767 266
- US-A- 4 247 147
- US-A- 4 484 783
- US-A- 5 370 448
- US-A- 5 498 069
- US-A- 5 628 549

## Beschreibung

Die Erfindung bezieht sich auf eine Einrichtung zum lösbaren Festlegen eines Rundschaftmeißels in einer in einem Meißelhalter lösbar festgelegten Meißelbüchse, bei welcher der Innenmantel der Meißelbüchse eine Ringnut aufweist, in welche ein in einer Ringnut des Meißelschaftes aufgenommener federnder Befestigungsring eingreift.

Meißelhalter für die Aufnahme von Rundschaftmeißel sind an Schrämköpfen bzw. Schrämwalzen mit relativ großem Durchmesser angeordnet. Je nach Rotationsgeschwindigkeit der Schrämköpfe bzw. der Schrämwalzen wirken relativ hohe Zentrifugalkräfte. Rundschaftmeißel sollen in der Regel in der Aufnahmebohrung bzw. einer entsprechenden Meißelbüchse um ihre Achse rotieren können, sodaß eine entsprechende Verdrehung des Meißels in der Büchse zugelassen werden muß. Wenn zusätzlich beispielsweise im Inneren eines Meißelhalters Ventile angeordnet sind, welche den jeweils im Eingriff stehenden Meißel sowie die zugehörige Schneidspur über eine jeweils zugeordnete Düse zu kühlen erlauben, ist auch eine axiale Verschiebbarkeit des Meißels in der Meißelbüchse erforderlich, um das entsprechende Ventil zu betätigen. Sowohl die Meißelbüchse als auch die Meißel selbst sind nun einem hohen Verschleiß unterworfen und müssen bei unzulässigem Verschleiß getauscht werden. Der Zeitaufwand für einen derartigen Meißeltausch soll naturgemäß so gering wie nur möglich sein. Um einen Meißel aus seiner zugehörigen Meißelbüchse abziehen zu können, muß ein entsprechender axialer Verschiebeweg sichergestellt werden, welcher den Einsatz eines entsprechenden Abziehwerkzeuges zum raschen Wechsel des Meißels ermöglicht. Bedingt durch die zulässigen Verschiebe- und Verdrehbewegungen wirken bei der Rotation des Schrämkopfes oder der Schrämwalze auch außerhalb des eigentlichen Eingriffes des Meißels in das Gestein Schlagkräfte auf die Halterung bzw. die Büchse. Die entsprechende Einrichtung zum Festlegen des Rundschaftmeißels sowie die entsprechende Flächenpressung der Meißelbüchse im Meißelhalter muß naturgemäß so gewählt werden, daß diese Schläge nicht zu einem unzulässigen Lösen des Meißels führen. Aufgrund dieses Spiels gelangt aber nun auch Gesteinsstaub in die Meißelbüchse und damit auch in den Bereich der Meißelfestlegung, welche üblicherweise von einem federnden Befestigungsring gebildet ist (z.B. in der US-A- 5 370 448 ist ein Befestigungsring gebildet) sodaß ein auf diese Weise eingedrungener Staub die axiale Verschiebbarkeit zum Zwecke eines raschen Lösens eines schadhaften Meißels erheblich einschränken kann oder sogar verhindern kann.

In der AT 404 969 B ist bereits eine Lösung für den raschen Austausch einer verschlissenen Meißelbüchse vorgeschlagen worden. Bei dieser bekannten Ausbildung ist eine Meißelbüchse kra ftschlüssig unter Einhaltung eines entsprechenden Flächendruckes zwischen dem konischen Außenmantel der Meißelbüchse und der Innenwand der Aufnahmebohrung mit dem Meißelhalter verbunden. Aufgrund der geforderten hohen Flächenpressung, welche unbeabsichtigtes Lösen der Meißelbüchse verhindern soll, wurde für eine rasche Lösbarkeit dieser Büchse die Möglichkeit vorgesehen, die Büchse hydraulisch auszupressen. Bei dieser bekannten Ausbildung war der Rundschaftmeißel über einen aus Federstahl bestehenden Clippring in der Meißelbüchse gehalten. Ein zwischen Meißelbüchse und Rundmeißelschaft eindringender Staub konnte jedoch zu einem Blockieren der axialen Bewegbarkeit des Rundschaftmeißels führen, wodurch die Lösung und der rasche Austausch eines schadhaft gewordenen Meißels erschwert wurde.

In der EP 201 073 B1 wurde zum Zwecke der Festlegung des Meißels ein aus elastischem Kunststoff bestehender Ring in Verbindung mit einem Hartmetallring vorgeschlagen, wobei der Hartmetall r ing die Befestigung des Meißels im Meißelhalter bewirken soll. Die gewählte Ausbildung erforderte allerdings eine durchgehende Aufnahmebohrung im Meißelhalter, da die Montage und Demontage des Meißels nur bei einem Zugang zu dem entsprechenden Hartmetallring von der Rückseite her möglich war.

In der WO 95/27840 wird neben einem konventionellen geschlitzten Clippring aus Metall als Verbesserung ein Kunststoffring vorgeschlagen. Der Kunststoffring mußte aus hochelastischem Kunststoff bestehen, da die elastische Hülse gedehnt werden muß, um über das hintere Ende des Rundschaftmeißels aufgepreßt zu werden. Nach dem Aufpressen des Kunststoffringes unter elastischer Aufweitung des hülsenförmigen Bauteiles, gelangt diese elastische Hülse in eine entsprechende Umfangsnut am Meißelschaft. Zum Abziehen des Meißels mußte hiebei in aller Regel die vorspringende Ringrippe abgeschert werden, wodurch relativ hohe Anforderungen an die Qualität des Materials der elastischen Hülse mit der Ringrippe gestellt werden, wenn ein ungewolltes Lösen des Rundschaftmeißels mit Sicherheit verhindert werden soll.

Die Erfindung zielt nun darauf ab, ausgehend von einer eingangs beschriebenen Einrichtung zur Befestigung des Rundschaftmeißels in der Meißelbüchse, eine Ausbildung zu schaffen, bei welcher ein Clippring Verwendung finden kann, der einerseits mit geringstem Kraftaufwand montiert werden kann und andererseits mit Sicherheit auch auftretende axiale Kräfte ausreichend aufnimmt, um ein ungewolltes Lösen des Rundschaftmeißels zu verhindern, womit insgesamt eine rasche und leichte Montage sowie Demontage aller Verschleißteile und insbesondere des Rundschaftmeißels ermöglicht wird. Diese sichere und rasche Montage soll dabei auch dann mit Sicherheit gewährleistet sein, wenn zwischen Rundschaftmeißel und Meißelbüchse Staub und Schmutz in Verbindung mit Wasser eindringt und sich am Grund der Befestigungsnut absetzt, wobei das Befestigungselement blockiert werden kann.

Zur Lösung dieser Aufgabe besteht die erfindungsgemäße Ausbildung, ausgehend von der eingangs genannten Einrichtung, im wesentlichen darin, daß der federnde Befestigungsring als geschlitzter Kunststoffring ausgebildet ist und eine in Umfangsrichtung verlaufende Rippe trägt, daß die Breite der Ringnut am Innenmantel der Büchse in axialer Richtung gemessen größer ist als die Breite der in Umfangsrichtung verlaufenden in diese Ringnut eintauchenden Rippe des federnden Kunststoffringes und daß die der Meißelspitze zugewandte Stirnfläche der Ringrippe parallel zu der dieser Stirnfläche zugewandten Stirnfläche der Ringnut am Innenmantel der Büchse angeordnet ist. Dadurch, daß der federnde Befestigungsring als geschlitzter Kunststoffring ausgebildet ist, können entsprechende formstabile Kunststoffr inge Verwendung finden, deren Elastizität beim Einsetzen in die entsprechende Nut des Schaftes durch die geschlitzte Ausbildung gewährleistet ist. Dadurch, daß nun die Breite der Ringnut am Innenmantel der Büchse in axialer Richtung gemessen größer ist als die Breite der in Umfangsrichtung verlaufenden in diese Ringnut eintauchenden Rippe des federnden Kunststoffringes, wird nun sichergestellt, daß auch dann, wenn Staub und Schmutz in Verbindung mit Wasser eingedrungen ist und eine axiale Verschiebbarkeit des Befestigungsringes in der entsprechenden Aufnahmenut des Schaftes nicht mehr gewährleistet ist, eine entsprechende axiale Verschiebbarkeit des Meißels erzielt werden kann, welche den Angriff eines Werkzeuges ermöglicht, um auf diese Weise den Meißel rasch zu wechseln. Dadurch, daß nun die der Meißelspitze zugewandte Stirnfläche der Ringrippe parallel zu der dieser Stirnfläche zugewandten Stirnfläche der Ringnut am Innenmantel der Büchse angeordnet ist, wird ein entsprechender Anschlag ausgebildet, welcher auch bei hohen axialen Kräften aufgrund der Zentrifugalkraft eine sichere Festlegung des Meißels in der Büchse gewährleistet.

Mit Vorteil ist die erfindungsgemäße Ausbildung so getroffen, daß die Breite der Ringnut des Meißelschaftes in axialer Richtung gemessen die Breite des Kunststoffringes übersteigt. Auf diese Weise wird ein größeres axiales Spiel für eine axiale Verschiebbarkeit des Meißels in der Meißelbüchse zugelassen, wobei ein Eindringen von Staub und Schmutz lediglich dazu führt, daß die axiale Verschiebbarkeit des Ringes relativ zum Meißelschaft beeinträchtigt wird, wobei jedoch die axiale Verschiebbarkeit in der entsprechenden Nut der Meißelbüchse in aller Regel bestehen bleibt und auf diese Weise eine einfache Demontage gewährleistet bleibt.

Mit Vorteil besteht der federnde Befestigungsring aus Polyacetal und insbesondere Polyacetalcopolymerisat. Derartige Kunststoffringe können die mechanische Beanspruchung im Hinblick auf Abriebfestigkeit, Härtesteifigkeit und das geforderte Federungsvermögen sicher aufnehmen, ohne daß die geforderte Haltekraft beeinträchtigt wird. Besonders bevorzugt sind hiebei Ausbildungen, bei welchen der federnde Kunststoffring Zusätze von MoS₂ und/oder PTFE enthält und/oder durch Einlagen aus Stahldraht oder Glasfasern armiert ist.

Das Aufschieben des Befestigungsringes bzw. Clippringes auf den Schaft des Rundschaftmeißels wird, wie bereits erwähnt, durch den entsprechenden Schlitz dieses Ringes erleichtert, wobei mit Vorzug die Ausbildung so getroffen ist, daß der quer zur Umfangsrichtung des Befestigungsringes verlaufende Schlitz einen Winkel von 30° bis 60°, insbesondere etwa 45° mit der Umfangsrichtung einschließt.

Mit Vorteil weist die in Umfangsrichtung verlaufende Rippe des Befestigungsringes ebenso wie die Ringnut am Innenmantel der Buchse trapezförmigen Querschnitt auf, wobei in besonders vorteilhafter Weise die der Meißelspitze zugewandte Stirnfläche der Rippe des Befestigungsringes einen Winkel zwischen 0° und 60°, insbesondere etwa 45° mit der Querschnittsebene des Befestigungsringes einschließt. Auf diese Weise wird sichergestellt, daß auch durch schlagartig auftretende axiale Kräfte in Richtung eines Lösens des Rundschaftmeißels ein ungewolltes Lösen mit Sicherheit verhindert wird.

In besonders vorteilhafter Weise ist die Ausbildung so getroffen, daß die Tiefe der Ringnut des Meißelschaftes die Gesamtdicke des Befestigungsringes im Bereich der Ringrippe übersteigt. Dadurch ist gewährleistet, daß der Clippring für die Montage im Durchmesser derart verkleinerbar wird, um ein leichtgängiges Einführen des Meißels in die Meißelbüchse zu ermöglichen.

Die Erfindung wird nachfolgend anhand eines in der Zeichnung schematisch dargestellten Ausführungsbeispieles näher erläutert.

In dieser zeigen Fig. 1 einen Schnitt durch einen Meißelhalter mit eingesetzter Büchse und eingesetztem Meißel mit einer Innenbedüsung, bei welcher eine Düse über ein durch axiale Verschiebung des Meißels betätigbares Ventil mit Kühlmedium beaufschlagt werden kann, Fig. 2 eine axiale Ansicht auf einen Rundschaftmeißel mit eingelegtem Befestigungs- bzw. Klippring, Fig. 3 ein Detail des in Fig. 1 mit 3 bezeichneten Bereiches der Wand der Büchse und des Meißelhalters und Fig. 4 eine Seitenansicht des Klippringes bzw. Befestigungsringes teilweise im Schnitt.

In Fig. 1 ist mit 1 ein Meißelhalter bezeichnet, welcher über eine Schweißnaht 2 am Umfang eines Schrämkopfes bzw. einer Schrämtrommel 3 festgelegt ist. Der Meißelhalter enthält bei der Darstellung nach Fig. 1 ein Ventil 4, welches durch axiale Verschiebung des Rundschaftmeißels 5 in Richtung des Doppelpfeiles 6 betätigt werden kann und die Zufuhr eines Druckmediums über den Kanal 7 und eine Düse 8 freigibt oder verschließt. Am Meißelhalter ist ein weiterer Drückmittelanschluß 9 vorgesehen, welcher in einem Ringkanal zwischen Meißelhalter 1 und der in dem Meißelhalter eingesetzten Büchse 10 mündet, sodaß nach Herausnehmen des Meißels 5 die Meißelbüchse 10 hydraulisch ausgepreßt werden kann. Der Meißelschaft 11 des Meißels 5 weist eine Ringnut 12 auf, in welche ein Befestigungs- bzw. Clippring 13 eingesetzt wird, um den Meißel 5 in der Büchse 10 zu halten. Durch axiale Verschiebung des Meißels 5 in Richtung des Doppelpfeiles 6 kann der die Büchse 10 übergreifende Ringbord 14 entsprechend von der Büchse 10 abgehoben werden, sodaß ein Werkzeug angesetzt werden kann, über welches der Meißel 5 aus der Büchse 10 abgezogen werden kann.

In der Darstellung nach Fig. 2 ist schematisch die Anordnung des Clippringes 13 im Inneren der Nut 12 des Meißelschaftes 11 des Meißels 5 näher verdeutlicht. Der Meißel selbst kann hiebei mit einer Hartmaterialspitze 15 versehen sein.

Bei der Darstellung nach Fig. 3, welche ein Detail der Fig. 1 entsprechend dem durch den Kreis III angedeuteten Bereich vergrößert darstellt, ist ersichtlich, daß der Befestigungsring bzw. Clippring 13 eine im Querschnitt trapezförmige in Umfangsrichtung verlaufende Rippe 16 trägt. Die entsprechende Nut 17 an der Innenwand der Büchse 10 ist größer ausgebildet als die Breite der Ringrippe 16, sodaß eine axiale Verschiebbarkeit in Richtung des Doppelpfeiles 6 möglich ist. Bei dieser Ausbildung ist die in axialer Richtung gemessene Breite a des Befestigungsringes kleiner als die in axialer Richtung gemessene Breite b der Ringnut 12 des Meißelschaftes 11. In dem Spalt zwischen Büchse 10 und Meißelschaft 11 sowie dem entsprechend breiteren Bereich der Ringnut 12 kann nun Staub eindringen, sodaß die axiale Verschiebbarkeit des Befestigungsringes 13 in der entsprechenden Nut 12 des Meißelschaftes 11 blockiert werden kann. In diesen Fällen bleibt aber immer noch die axiale Verschiebbarkeit der Ringrippe 16 in der Nut 17 der Meißelbüchse 10 bestehen, sodaß ein sicheres Abziehen des Meißels 5 unter Verwendung eines entsprechenden Werkzeuges erleichtert wird. Die der Meißelspitze zugewandte Schrägfläche bzw. Stirnfläche 18 der Ringrippe 16 verläuft hiebei parallel zu der entsprechenden Schrägfläche der Nut 17, sodaß ein entsprechender Flächenkontakt gewährleistet ist, welcher ein unbeabsichtigtes Lösen des Meißels verhindert.

Bei der Ausbildung nach Fig. 4 ist die geschlitzte Ausbildung des Clippringes bzw. Befestigungsringes 13 ersichtlich, wobei der schräg zur Querschnittsebene 19 des Befestigungsringes verlaufende Schlitz mit 20 angedeutet ist. Die beiden zueinander konvergenten Kanten des trapezförmigen Querschnittes der Rippe 16 schließen hiebei einen Winkel von etwa 90° ein und verlaufen daher unter einem Winkel von etwa 45° zur Querschnittsebene 19 des Ringes 13.

## Patentansprüche

1. Einrichtung zum lösbaren Festlegen eines Rundschaftmeißels in einer in einem Meißelhalter (1) lösbar festgelegten Meißelbüchse (10), bei welcher der Innenmantel der Büchse (10) eine Ringnut (17) aufweist, in welche ein in einer Ringnut (12) des Meißelschaftes (11) aufgenommener federnder Befestigungsring (13) eingreift, **dadurch gekennzeichnet, daß** der federnde Befestigungsring (13) als geschlitzter Kunststoffring ausgebildet ist und eine in Umfangsrichtung verlaufende Rippe (16) trägt, daß die Breite der Ringnut (17) am Innenmantel der Büchse (10) in axialer Richtung gemessen größer ist als die Breite der in Umfangsrichtung verlaufenden in diese Ringnut (17) eintauchenden Rippe (16) des federnden Kunststoffringes (13) und daß die der Meißelspitze (15) zugewandte Stirnfläche (18) der Ringrippe (16) parallel zu der dieser Stirnfläche (18) zugewandten Stirnfläche der Ringnut (17) am Innenmantel der Büchse (10) angeordnet ist.

2. Einrichtung nach Anspruch 1, **dadurch gekennzeichnet, daß** die Breite der Ringnut (12) des Meißelschaftes (11) in axialer Richtung gemessen die Breite des Kunststoffringes (13) übersteigt.

3. Einrichtung nach Anspruch 1 oder 2, **dadurch gekennzeichnet, daß** der federnde Befestigungsring (13) aus Polyacetal und insbesondere Polyacetalcopolymerisat besteht.

4. Einrichtung nach Anspruch 1, 2 oder 3, **dadurch gekennzeichnet, daß** der federnde Kunststoffring (13) Zusätze von MoS₂ und/oder PTFE enthält und/oder durch Einlagen aus Stahldraht oder Glasfasern armiert ist.

5. Einrichtung nach einem der Ansprüche 1 bis 4, **dadurch gekennzeichnet, daß** der quer zur Umfangsrichtung (19) des Befestigungsringes (13) verlaufende Schlitz (20) einen Winkel von 30° bis 60°, insbesondere etwa 45° mit der Umfangsrichtung (19) einschließt.

6. Einrichtung nach einem der Ansprüche 1 bis 5, **dadurch gekennzeichnet, daß** die in umfangsrichtung verlaufende Rippe (16) des Befestigungsringes (13) ebenso wie die Ringnut (17) am Innenmantel der Büchse (10) trapezförmigen Querschnitt aufweist.

7. Einrichtung nach einem der Ansprüche 1 bis 6, **dadurch gekennzeichnet, daß** die der Meißelspitze (15) zugewandte Stirnfläche (18) der Rippe (16) des Befestigungsringes (13) einen Winkel zwischen 0° und 60°, insbesondere etwa 45° mit der Querschnittsebene des Befestigungsringes (13) einschließt.

8. Einrichtung nach einem der Ansprüche 1 bis 7, **dadurch gekennzeichnet, daß** die Tiefe der Ringnut (12) des Meißelschaftes (11) die Gesamtdicke des Befestigungsringes (13) im Bereich der Ringrippe (16) übersteigt.

## Claims

1. A means for the separable fixing of a round shank chisel in a chisel socket (10) which is separably fixed in a chisel holder (1) and in which the inner shell of the socket (10) has an annular groove (17) into which a springingly resilient fixing ring (13) housed in an annular groove (12) of the chisel shank (11) engages, **characterised in that** the springingly resilient fixing ring (13) is constructed as a slotted synthetic plastics ring and carries a rib (16) extending in the peripheral direction and **in that** the width of the annular groove (17) on the inner shell of the socket (10) when measured in the axial direction is greater than the width of the rib (16) on the springingly resilient synthetic plastics ring ( 13 ) which, extending in the peripheral direction, is embedded in this annular groove (17) and **in that** the end face (18) of the annular rib (16) which is towards the chisel tip (15) is disposed parallel with the end face of the annular groove (17) on the inner shell of the socket (10) which is towards this end face (18).

2. A means according to claim 1, **characterised in that** the width of the annular groove (12) on the chisel shank (11), when measured in the axial direction, exceeds the width of the synthetic plastics ring (13).

3. A means according to claim 1 or 2, **characterised in that** the springingly resilient fixing ring (13) consists of polyacetyl and in particular polyacetyl copolymer.

4. A means according to claim 1, 2 or 3, **characterised in that** the springingly resilient synthetic plastics ring (13) contains additives of MoS₂ and/or PTFE and/or is reinforced by inserts of steel wire or glass fibres.

5. A means according to one of claims 1 to 4, **characterised in that** the slot (20) extending crosswise to the peripheral direction (19) of the fixing ring (13) encloses an angle of 30° to 60° and in particular approximately 45° with the peripheral direction (19).

6. A means according to one of claims 1 to 5, **characterised in that** the rib (16) on the fixing ring (13) which extends in a peripheral direction, and also the annular groove ( 17) on the inner shell of the socket (10) are of trapezoidal cross-section.

7. A means according to one of claims 1 to 6, **characterised in that** the end face (18) of the rib (16) on the fixing ring (13) which is towards the chisel tip (15) encloses an angle of between 0° and 60° and particularly approximately 45°, with the cross-sectional plane of the fixing ring ( 13 ).

8. A means according to one of claims 1 to 7, **characterised in that** the depth of the annular groove (12) in the chisel shank (11) exceeds the total thickness ofthe fixing ring (13) in the region of the annular rib (16).

## Revendications

1. Dispositif pour la fixation amovible d'un outil à tige cylindrique dans une douille d'outil (10) fixée de manière amovible dans un porte-outil (1), dans lequel l'enveloppe intérieure de la douille (10) présente une gorge annulaire (17) dans laquelle se met en prise une bague de fixation (13) élastique logée dans une gorge annulaire (12) de la tige d'outil (11), **caractérisé en ce que** la bague de fixation élastique (13) est conçue comme une bague en plastique fendue et porte une nervure (16) orientée dans le sens de la circonférence, **en ce que** la largeur de la gorge annuaire (17) sur l'enveloppe intérieure de la douille (10), mesurée dans le sens axial, est plus grande que la largeur de la nervure (16) de la bague en plastique élastique (13) orientée dans le sens de la circonférence qui pénètre dans cette gorge annulaire (17) et **en ce que** la face (18) de la nervure annulaire (16) orientée vers la pointe de l'outil (15) est disposée parallèlement à la face de la gorge annulaire (17) de l'enveloppe intérieure de la douille (10) orientée vers cette face (18).

2. Dispositif selon la revendication 1, **caractérisé en ce que** la largeur de la gorge annulaire (12) de la tige d'outil (11) dans le sens axial dépasse la largeur de la bague en plastique (13).

3. Dispositif selon la revendication 1 ou 2, **caractérisé en ce que** la bague de fixation élastique (13) se compose de polyacétal et en particulier de copolymère de polyacétal.

4. Dispositif selon la revendication 1, 2 ou 3, **caractérisé en ce que** la bague en plastique élastique (13) contient des additions de MoS₂ et (ou) de PTFE et/ou est armée par des inserts de fil d'acier ou de fibres de verre.

5. Dispositif selon l'une ou l'ensemble des revendications 1 à 4, **caractérisé en ce que** la fente (20) orientée transversalement par rapport au sens de la circonférence (19) de la bague de fixation (13) forme un angle de 30° à 60°, en particulier de 45° environ, avec le sens de la circonférence (19).

6. Dispositif selon l'une ou l'ensemble des revendications 1 à 5, **caractérisé en ce que** la nervure (16) de la bague de fixation (13) orientée dans le sens de la circonférence présente, comme la nervure annulaire (17) de l'enveloppe intérieure de la douille (10), une section trapézoïdale.

7. Dispositif selon l'une ou l'ensemble des revendications 1 à 6, **caractérisé en ce que** la face (18) de la nervure (16) de la bague de fixation (13) orientée vers la pointe de l'outil (15) forme un angle compris entre 0° et 60°, en particulier d'environ 45°, avec le plan de section de la bague de fixation (13).

8. Dispositif selon l'une ou l'ensemble des revendications 1 à 7, **caractérisé en ce que** la profondeur de la gorge annulaire (12) de la tige d'outil (11) dépasse l'épaisseur totale de la bague de fixation (13) au niveau de la nervure annulaire (16).
